# EUROPÄISCHE PATENTSCHRIFT

(11) **EP 3 918 175 B1**
(45) Veröffentlichungstag und Bekanntmachung des Hinweises auf die Patenterteilung: **28.12.2022**
(21) Anmeldenummer: 20703173.3
(22) Anmeldetag: 28.01.2020
(51) Int. Cl.: E06B 3/67, E06B 3/66, E06B 3/964, E06B 3/968, E06B 3/663

(54) **SCHEIBENEINHEIT UND VERFAHREN ZUR HERSTELLUNG UND/ODER BEREITSTELLUNG EINER SOLCHEN SCHEIBENEINHEIT**
PANE UNIT AND METHOD FOR PRODUCING AND/OR PROVIDING SUCH A PANE UNIT
UNITE DE VITRAGE ET PROCEDE DE PRODUCTION ET/OU DE FOURNITURE D'UNE TELLE UNITE DE VITRAGE

(30) Priorität: 30.01.2019 DE 102019102291; 13.11.2019 DE 102019130580
(43) Veröffentlichungstag der Anmeldung: 08.12.2021
(73) Patentinhaber: Glass Technology GmbH, 1020 Wien (AT)
(72) Erfinder: HARING, Heinz, 1040 Wien (AT)
(74) Vertreter: Benninger, Johannes
(86) Internationale Anmeldenummer: PCT/EP2020/052029
(87) Internationale Veröffentlichungsnummer: WO 2020/157058

(56) Entgegenhaltungen:
- WO-A1-03/019076
- WO-A1-2019/096872
- US-A1- 2007 177 391

## Beschreibung

Die vorliegende Erfindung betrifft eine Scheibeneinheit sowie ein Verfahren zur Herstellung und/oder Bereitstellung einer solchen Scheibeneinheit gemäß den Merkmalen der unabhängigen Ansprüche.

Im Stand der Technik sind Scheibeneinheiten bekannt, bei welchem einerseits die Rahmenkonstruktion ohne Kammern ausgeführt sind und oder bei welchem andererseits Kammern von Rahmenkonstruktionen für Gase, Flüssigkeiten und/oder Festkörper zum Beispiel für Wartungszwecke nur umständlich und teuer geöffnet, wieder verschlossen und gegebenenfalls abgedichtet werden können.

Bei Rahmenkonstruktionen für Scheibeneinheiten hat es sich als nachteilig erwiesen, dass sich vorhandene Kammern oder Teile davon nicht einfach und flexibel an den Ecken und/oder entlang der Kanten öffnen, wieder verschließen und gegebenenfalls abdichten lassen.

Dies kann insbesondere problematisch beim Einbringen von optischen Elementen wie zum Beispiel von Funktionselementen zur Beleuchtung auf bzw. in einer oder mehrerer Scheiben sein, da beispielsweise bei herkömmlichen Rahmenkonstruktionen der Übergang der Rahmenkonstruktion zur zumindest einen beleuchteten Scheibe nicht transparent ist und da die elektrische Versorgung und entsprechende Wärmeleitung nur unzureichend erfolgen kann.

Eine bereits bekannte Scheibeneinheit ist bspw. durch die WO 2019/096872 A1 offenbart. Die in dieser Anmeldung beschriebene Scheibeneinheit ist aus mehreren transparenten Schichten gebildet, wobei zwischen zwei mittels eines Abstandselements voneinander in definiertem Abstand gehaltenen Glasplatten eine beleuchtbare Platte aus transparentem Material angeordnet ist. Das Abstandselement ist durch ein Hohlprofil mit mehreren Hohlkammern gebildet, wobei auf der mittleren Hohlkammer die beleuchtbare Platte mit ihrer längsseitigen Randkante aufliegt. Zudem ist in der mittleren Hohlkammer ein Funktionselement vorgesehen, das im aktivierten Zustand die Randkante der beleuchtbaren Platte anstrahlt. Ein Innenraum der mittleren Hohlkammer mitsamt dem darin befindlichen Beleuchtungselement ist gasdicht abgeschlossen. Bei dieser Scheibeneinheit hat es sich jedoch als nachteilig erwiesen, dass bei Wartung des Funktionselements das Verbindungselement entfernt werden muss, um Zugang zum Funktionselement zu erhalten. Durch das Entfernen des Verbindungselements zwischen den Profilen bzw. den Abstandshaltern geht die hermetische Abdichtung der Scheibeneinheit verloren. Nach Austausch des Funktionselements muss somit die hermetische Abdichtung der Scheibeneinheit erneut hergestellt werden, was zeitaufwändig und kostenintensiv ist.

Durch die US 2007/0177391 A1 ist eine weitere Scheibeneinheit offenbart, welche einen Abstandshalter sowie über den Abstandshalter beabstandet angeordnete Scheiben umfasst. In der mittleren Kammer des Abstandshalters ist ein Funktionselement eingesetzt. Die hermetische Abdichtung der Scheibeneinheit wird durch ein Dichtungsmittel erreicht. Um das Funktionselement auszutauschen, muss das Dichtungsmittel entfernt werden, wodurch wiederrum die hermetische Abdichtung der Scheibeneinheit nicht mehr vorhanden ist. Im Umkehrschluss muss nach Austausch des Funktionselements auch bei dieser Scheibeneinheit die hermetische Abdichtung erneut hergestellt werden.

Der Erfindung liegt daher die Aufgabe zugrunde, eine Scheibeneinheit zur Verfügung zu stellen, mittels welcher die im Stand der Technik genannten Nachteile überwunden werden und mittels welcher die Scheibeneinheit, insbesondere dessen Rahmenkonstruktion, für Wartungszwecke einfach und flexibel an zumindest einer Ecke und/oder entlang zumindest einer der Kanten geöffnet, wieder verschlossen und gegebenenfalls abgedichtet werden können. Zudem soll ein Verfahren zur Verfügung gestellt werden, mit welchem die Scheibeneinheit kostengünstig und auf einfache Art und Weise hergestellt werden kann.

Diese Aufgaben der Erfindung werden durch eine Scheibeneinheit und durch ein Verfahren zur Herstellung und/oder Bereitstellung einer Scheibeneinheit gemäß den Merkmalen der unabhängigen Ansprüche gelöst. Weitere vorteilhafte Ausgestaltungen werden durch die Unteransprüche beschrieben.

Die Erfindung betrifft eine Scheibeneinheit umfassend eine aus mehreren Profilen gebildete Rahmenkonstruktion sowie wenigstens zwei äußere Scheiben und wenigstens eine mittlere Scheibe, welche an und/oder mit der Rahmenkonstruktion und/oder an den Profilen befestigt sind.

Die wenigstens zwei äußeren Scheiben und die wenigstens eine mittlere Scheibe können transparent ausgebildet sein. Beispielsweise können die Scheiben aus Polymethylmethacrylat ausgebildet sein. Wahlweise wären auch andere Materialien denkbar.

Weiter umfasst die Scheibeneinheit wenigstens ein Funktionselement zur Beleuchtung der wenigstens einen Scheibe, welches in wenigstens eine im Profil bzw. in den Profilen vorgesehene Kammer eingesetzt ist. Die wenigstens eine im Profil bzw. in den Profilen vorgesehene Kammer kann somit eine Aufnahme für das wenigstens eine Funktionselement bereitstellen.

Dabei ist vorgesehen, dass die mehreren Profile mittels zumindest eines Verbindungselements miteinander gekoppelt sind, wobei das zumindest eine Verbindungselement jeweils derart in die Profile eingreift, so dass die Scheibeneinheit hermetisch abgedichtet ist.

Bei der Scheibeneinheit ist vorgesehen, dass das zumindest eine Verbindungselement an zumindest einer Stirnseite wenigstens eine Aussparung umfasst, welche mittels eines korrespondierenden Abdeckelements verschließbar und/oder öffenbar ist, wobei die wenigstens eine Aussparung des zumindest einen Verbindungselements fluchtend zur wenigstens einen Kammer für das wenigstens eine Funktionselement angeordnet ist, und wobei das wenigstens eine Funktionselement durch die Aussparung hindurchführbar und zur Beleuchtung der wenigstens einen mittleren Scheibe in die wenigstens eine Kammer einsetzbar ist.

Die wenigstens eine Aussparung des wenigstens einen Funktionselements kann vorzugsweise einen Querschnitt umfassen, welcher zumindest näherungsweise dem Querschnitt des Funktionselements entspricht oder welcher größer als dem Querschnitt des Funktionselements ausgebildet ist.

Das wenigstens eine Funktionselement kann bspw. einen runden, quadratischen, oder rechteckförmigen Querschnitt umfassen. Dementsprechend kann die wenigstens eine Aussparung ebenfalls einen runden, quadratischen oder rechteckförmigen Querschnitt umfassen. Die hier genannten Querschnitte des wenigstens einen Funktionselements und/oder der wenigstens einen Aussparung sollen nicht einschränkend zu verstehen sein. Selbstverständlich können das wenigstens eine Funktionselement und/oder die wenigstens eine Aussparung auch andere Querschnitte umfassen.

Alternativ wäre es auch denkbar, dass das wenigstens eine Funktionselement und die wenigstens eine Aussparung unterschiedliche Querschnitte aufweisen. Bei dieser Ausführungsform ist es jedoch wichtig, dass der Querschnitt der wenigstens einen Aussparung so groß bzw. derart ausgebildet ist, dass das wenigstens eine Funktionselement durch diese wenigstens eine Aussparung hindurchführbar ist.

Über das Abdeckelement kann jeweils das zumindest eine Verbindungselement an der zumindest einen Stirnseite bzw. an deren Seitenwänden so geöffnet werden und/oder öffenbar sein, dass eine Wartung eines der Profile oder Teilen oder der wenigstens einen Funktionseinheit davon einfach und kostengünstig möglich ist. Beispielsweise kann das wenigstens eine Funktionselement auf einfache Art und Weise ausgetauscht werden. Ein Öffnen der Aussparung bzw. ein Entfernen der Aussparung beeinträchtigt jedoch nicht die hermetische Abdichtung der Scheibeneinheit, da die hermetische Abdichtung der Scheibeneinheit durch das zumindest eine Verbindungselement bestehen bleibt.

Das Abdeckelement kann beispielsweise in Form einer Lasche, Deckel oder dergleichen ausgebildet sein. Insbesondere kann das Abdeckelement korrespondierend zum Querschnitt der wenigstens einen Aussparung ausgebildet sein.

Alternativ kann das zumindest eine Verbindungselement an beiden Stirnseiten wenigstens eine Aussparung umfassen, welche jeweils mittels eines korrespondierenden Abdeckelements verschließbar und/oder öffenbar ist. In diesem Fall kann die Wartung der Scheibeneinheit und insbesondere der Profile sowie der wenigstens einen Funktionseinheit auf zwei Seiten erfolgen.

Nach dem Wartungsvorgang kann die wenigstens eine Aussparung mittels des korrespondierenden Abdeckelements wieder verschlossen und bei Bedarf entsprechend abgedichtet werden.

Eine optionale Ausführungsvariante der Scheibeneinheit kann entstehen, wenn eines oder mehrere Profile ganz oder teilweise in Form von Abstandhaltern zwischen den Scheiben ausgeführt sind.

Weiter kann das zumindest eine Verbindungselement jeweils ein Koppelelement umfassen, welches jeweils in die wenigstens eine Kammer der Profile eingreift, so dass das Verbindungselement jeweils bündig an der jeweiligen Stirnseite des jeweiligen Profils anliegt.

Weiter kann vorgesehen sein, dass die Profile zumindest zwei weitere Kammern umfassen, zwischen welchen eine Aufnahme für die wenigstens eine mittlere Scheibe ausgebildet wird. Die zumindest zwei Kammern können entlang der Längsrichtung des jeweiligen Profils angeordnet sein und insbesondere parallel zueinander angeordnet sein. Insbesondere können die zumindest zwei Kammern jeweils auf einer Innenfläche des Profils angeordnet sein.

Weiter kann vorgesehen sein, dass das zumindest eine Verbindungselement jeweils zumindest zwei weitere Koppelemente umfasst, welche in die wenigstens zwei weiteren Kammern eingreifen, so dass das zumindest eine Verbindungselement jeweils bündig an einer Stirnseite des jeweiligen Profils anliegt.

Die zumindest zwei weiteren Koppelelemente können klammer-, wellen- oder federartig ausgebildet sein. Dadurch lassen sich die zumindest zwei weiteren Koppelelemente und die Profile besonders einfach und kostengünstig miteinander verbinden. Diese Verbindung kann sich während des Zusammenbaus der Rahmenkonstruktion für Scheibenelemente nicht mehr lösen. Alternativ wären auch andere Ausführungsformen der zumindest zwei weiteren Koppelemente denkbar, so dass zwischen Verbindungselement und Profil eine lösbare Verbindung ausgebildet wird.

An dieser Stelle soll nochmal darauf hingewiesen werden, dass die Aussparung des zumindest einen Verbindungselements fluchtend zur wenigstens einen Kammer für das wenigstens eine Funktionselement angeordnet ist; d.h. das wenigstens eine Funktionselement kann durch die Aussparung des zumindest einen Verbindungselements hindurchgeführt bzw. hindurchführbar sein und zur Beleuchtung auf oder in der wenigstens einen Scheibe eingesetzt werden bzw. einsetzbar sein.

Weiter kann jeweils eine Innenfläche der Profile, insbesondere eine Innenfläche zwischen den wenigstens zwei weiteren Kammern, zumindest teilweise transparent ausgebildet sein. Auf diese Weise kann die wenigstens eine mittlere Scheibe durch das wenigstens eine Funktionselement beleuchtet werden.

Die Wartung des wenigstens einen Funktionselements kann somit auf einfache Art und Weise erfolgen, da lediglich die wenigstens eine Aussparung des zumindest einen Verbindungselements geöffnet und damit das korrespondierende Abdeckelement entfernt werden muss. Auf diese Weise kann das wenigstens eine Funktionselement einfach und kostengünstig in die wenigstens eine Kammer eingeschoben beziehungsweise herausgezogen werden oder bei Bedarf ausgetauscht werden.

Um die Stabilität der Rahmenkonstruktion in Verbindung mit der Scheibeneinheit zu optimieren, kann optional in einer Ausführungsvariante eine der wenigstens zwei äußeren Scheiben kleiner ausgebildet sein, um einen einfachen und kostengünstigen Zugang auf dieser Seite über die Aussparung im jeweiligen Profil zu ermöglichen, während andere Scheibe der wenigstens zwei Außenscheiben auf der anderen Seite in voller Größe ausgebildet ist, um die Stabilität möglichst zu erhalten.

Bei dem wenigstens einen Funktionselement kann es sich insbesondere um eine Beleuchtungseinheit wie beispielsweise LED-Platine oder dergleichen handeln.

Weiter kann jeweils im Abdeckelement der wenigstens einen Auspaarung und/oder im zumindest einen Verbindungselement und/oder im jeweiligen Profil zumindest eine Öffnung vorgesehen sein, durch welche die Stromversorgung für das wenigstens eine Funktionselement durchführbar ist.

Weiter kann vorgesehen sein, dass zumindest ein Profil an zumindest einer Außenseite zerklüftet aufgebaut ist, um deren Oberfläche für die optimale Ableitung von Wärme zu vergrößern.

Zusätzlich oder wahlweise kann zumindest eine Außenseite von zumindest einem Profil ganz oder teilweise mit schwarzer Oberfläche ausgeführt sein, um den Wärmeübergangswiderstand zu minimieren und eine optimale Wärmeableitung zu ermöglichen.

Weiter kann das zumindest eine Verbindungselement ein Eckprofil ausbilden und/oder rechtwinkelig ausgebildet sein. Auch wäre es denkbar, dass die mehreren Profile mit nicht-rechtwinkeligen Verbindungselementen verbunden und damit mit einer beliebigen Anzahl an Verbindungselementen und Profilen ausgebildet werden können.

In die zwischen den wenigstens zwei äußeren Scheiben und der wenigstens einen mittleren Scheiben ausgebildeten Hohlräume kann zumindest eine Füllstoff, insbesondere Gase, Flüssigkeiten und/oder Festkörper, wie zum Beispiel Trockenmittel, gefüllt werden. Alternativ können die Hohlräume auch vakuumisiert werden.

Die Verbindungselemente bzw. die mehreren Profile können derart ausgebildet sein, dass zumindest eine Abdichtung der wenigstens einen mittleren Scheibe auch dann erhalten bleibt, wenn das Abdeckelement wenigstens einer Aussparung des Verbindungselements und damit eines Profils geöffnet wird. Dazu wird eine dichte Verbindung zwischen zumindest einem Verbindungselement und zumindest einem Profil durch Aufbringen zumindest eines Dichtelements auf das Verbindungselement hergestellt.

Insbesondere kann das zumindest eine Verbindungselement zumindest eine Vertiefung umfassen, in welche zumindest ein Dichtelement einsetzbar ist, so dass jeweils zwischen dem Verbindungselement und dem Profil eine abdichtende und/oder dichtende Verbindung ausgebildet wird.

Die zumindest eine Vertiefung kann durch eine Nut oder dergleichen gebildet sein. Vorzugsweise kann die zumindest eine Vertiefung auch andere Geometrien aufweisen, in welche jeweils zumindest ein Dichtmittel zur Ausbildung einer Abdichtung einsetzbar ist.

Die zumindest eine Vertiefung kann auf der dem Profil zugewandten Seite des zumindest einen Verbindungselements zugeordnet sein. Bei dieser Ausführungsform kann eine Abdichtung der Scheibeneinheit, insbesondere des Profils, von innen erfolgen. Alternativ kann die zumindest eine Vertiefung auch auf der dem Profil abgewandten Seite des zumindest einen Verbindungselement zugeordnet sein; d.h. bei dieser Ausführungsform kann eine Abdichtung der Scheibeneinheit, insbesondere des Profils, von außen erfolgen.

Selbstverständlich wären auch Kombinationen der zuvor genannten Ausführungsvarianten zur Abdichtung der Scheibeneinheit denkbar, indem die Scheibeneinheit sowohl von außen als auch von innen abgedichtet werden kann bzw. abdichtbar ist. Bei einer solchen Ausführungsform kann das zumindest eine Verbindungselement zumindest zwei Vertiefungen umfassen, wobei zumindest eine Vertiefung auf einer dem Profil zugewandten Seite und zumindest eine Vertiefung auf einer dem Profil abgewandten Seite vorgesehen sind.

Alternativ wäre es auch denkbar, wenigstens einem, der zumindest zwei Koppelelementen zumindest ein Dichtelement zuzuordnen. Vorzugsweise können den zumindest zwei Koppelelementen jeweils zumindest ein Dichtelement zugeordnet sein. Das zumindest eine Dichtelementen kann auf zumindest einem, insbesondere auf zumindest zwei Koppelelementen zumindest abschnittsweise aufgetragen sein.

Das zumindest eine Dichtelement kann insbesondere durch eine Dichtmasse ausgebildet sein. Insbesondere kann es sich bei der Dichtmassen um Butyl handeln.

Damit kann die Wartung zumindest eines der mehreren Profile oder Teile davon möglich sein, ohne den Dichtbereich der wenigstens einen mittleren Scheibe und/oder der Hohlräume zu öffnen, zu zerstören oder zu durchdringen. Somit kann eine einfache und kostengünstige Wartung ermöglicht werden.

Weiter kann das Abdeckelement der wenigstens einen Aussparung des Verbindungselements hermetisch-, insbesondere gas-, flüssigkeits- oder feststoffdichtend, ausgebildet sein. Damit kann beispielsweise das jeweilige Medium in den Profilen oder Teilen davon einfach und kostengünstig gewechselt werden. Die wenigstens eine Abdeckung kann nach dem Wechsel wieder angebracht und entsprechend abgedichtet werden. In diesem Zusammenhang soll auch darauf hingewiesen werden, dass die zumindest eine Öffnung des Abdeckelements, durch welche die Stromversorgung des wenigstens einen Funktionselements hindurchführbar ist, ebenfalls mittels zumindest einen weiteren Dichtungsmittels, insbesondere einer Dichtmasse bspw. in Form von Butyl abdichtbar ist.

Die Erfindung betrifft weiter ein Verfahren zur Herstellung und/oder Bereitstellung einer Scheibeneinheit, zumindest umfassend die folgenden Schritte:
Zunächst werden mehrere Profile bereitgestellt. Anschließend werden die mehreren Profile jeweils mittels zumindest eines Verbindungselements verbunden und/oder gekoppelt, so dass eine Rahmenkonstruktion ausgebildet wird, wobei zeitlich vor dem Ausbilden der Rahmenkonstruktion wenigstens zwei äußere Scheiben und wenigstens eine mittlere Scheibe an und/oder mit der Rahmenkonstruktion bzw. den Profilen befestigt werden.

Anschließend wird wenigstens ein Funktionselement zur Beleuchtung der wenigstens einen mittleren Scheibe in wenigstens eine in die Profile vorgesehene Kammer eingesetzt. Die Kammer kann für das wenigstens eine Funktionselement auch eine Aufnahme bereitstellen.

Dabei ist vorgesehen, dass die Profile jeweils derart mittels des zumindest einen Verbindungselements gekoppelt werden, so dass die Scheibeneinheit hermetisch abgedichtet wird und das zumindest eine Verbindungselement an zumindest einer Stirnseite wenigstens eine Aussparung umfasst, welche mittels eines korrespondierenden Abdeckelements verschlossen und/oder geöffnet werden kann, wobei wenigstens eine Aussparung des zumindest einen Verbindungselements fluchtend zur wenigstens einen Kammer für das wenigstens eine Funktionselement angeordnet ist, wobei das wenigstens eine Funktionselement durch die Aussparung hindurchgeführt und zur Beleuchtung der wenigstens einen mittleren Scheibe in die wenigstens eine Kammer eingesetzt wird.

Am Beispiel eines rechtwinkeligen Rahmens können an zwei Profilen jeweils zwei Verbindungselementen angebracht werden. An den beiden Verbindungselementen eines Profils kann jeweils ein weiteres Profil angebracht werden, so dass ein U-förmiger Körper entsteht. Abschließend wird das vorbereitete, zweite Profil mit zwei Verbindungselementen auf den U-förmigen Körper gesteckt.

Weiter können die Profile und/oder die Hohlräume zwischen den wenigstens zwei äußeren Scheiben und der wenigstens einen inneren Scheibe mit zumindest einem Füllstoff, insbesondere mit einem gasförmigen und/oder flüssigen Medium befüllt werden. Beispielsweise können die Profile und/oder die Hohlräume mit einem Trockenmittel befüllt werden. Wahlweise können die Hohlräume vakuumisiert werden.

Auch kann jeweils das zumindest eine Verbindungselement und/oder das jeweilige Profil mittels zumindest einen Dichtelements versehen werden, so dass eine abdichtende und/oder dichtende Verbindung zwischen den genannten Komponenten ausgebildet wird.

Beispielsweise werden die Profile und/oder die Hohlräume mit einem Trockenmittel befüllt und optional innen zum Anbringen eines optischen Elements zum Beispiel mit zumindest einem Dichtelement und/oder einer Dichtmasse abgedichtet. Insbesondere können Verbindungselemente mit Dichtmasse wie zum Beispiel Butyl in den kleinen Vertiefungen für die zukünftige Gasdichtheit vorbereitet werden. Optional kann ein optisches Element für einen transparenten Übergang vom Profil zu zumindest einer der Scheiben in das Profil eingebracht und mit Dichtmasse wie zum Beispiel mit Butyl abgedichtet werden.

Im Falle eines rechtwinkeligen Rahmens können an zwei vorbereiteten Profilen jeweils zwei Verbindungselemente angebracht werden, so dass mit der vorhin aufgebrachten Dichtmasse, zum Beispiel Butyl, eine dichte Verbindung entsteht. Auf die beiden Verbindungselemente eines Profils kann jeweils ein weiteres vorbereitetes Profil aufgesteckt werden, so dass ein dichter U-förmiger Körper entsteht. Abschließend kann das vorbereitete, zweite Profil mit zwei Verbindungselementen auf den U-förmigen Körper gesteckt werden, so dass auch hier eine dichte Verbindung entsteht.

Optional kann vor dem abschließenden Profil wenigstens eine mittlere Scheibe, im U-förmigen Körper angebracht werden, wodurch optische Effekte wie beispielsweise eine Beleuchtung auf oder in dieser Scheibe möglich werden. Die wenigstens eine mittlere Scheibe kann sich dabei dicht mit dem zum Beispiel mit Butyl abgedichteten optischen Element verbinden. Abschließend kann das vorbereitete zweite Profil mit zwei Verbindungseinheiten an dem U-förmigen Körper angebracht werden und es kann dabei ebenfalls eine dichte Verbindung mit dem abgedichteten optischen Element entstehen. Dadurch kann die bisherige Konstruktion für einen dichten Aufbau vorbereitet werden. Danach kann ein standardgemäßer Zusammenbau der weiteren Komponenten der Scheibeneinheit in einer Zusammenbaustation erfolgen: Auf die Profile kann außen Dichtmasse wie zum Beispiel Butyl aufgetragen werden, die äußeren Scheiben können verklebt und optional eine Sekundärdichtung zur Erhöhung der Stabilität angebracht werden.

Alternativ kann die wenigstens eine Scheibe mit dem Profil und/oder mit dem Verbindungselement durch ein "warm-edge" Verfahren verbunden werden.

Insbesondere kann die Scheibeneinheit gemäß einem der Ansprüche 1 bis 7 ausgebildet sein und/oder durch ein Verfahren gemäß Anspruch 8 hergestellt werden.

Es sei an dieser Stelle ausdrücklich erwähnt, dass alle Aspekte und Ausführungsvarianten, die im Zusammenhang mit der erfindungsgemäßen Vorrichtung erläutert wurden, gleichermaßen Teilaspekte des erfindungsgemäßen Verfahrens betreffen oder sein können. Wenn daher an einer Stelle bei der Beschreibung oder auch bei den Anspruchsdefinitionen zur erfindungsgemäßen Scheibeneinheit von bestimmten Aspekten und/oder Zusammenhängen und/oder Wirkungen die Rede ist, so gilt dies gleichermaßen für das erfindungsgemäße Verfahren. In umgekehrter Weise gilt dasselbe, so dass auch alle Aspekte und Ausführungsvarianten, die im Zusammenhang mit dem erfindungsgemäßen Verfahren erläutert wurden, gleichermaßen Teilaspekte der erfindungsgemäßen Scheibeneinheit betreffen oder sein können. Wenn daher an einer Stelle bei der Beschreibung oder auch bei den Anspruchsdefinitionen zum erfindungsgemäßen Verfahren von bestimmten Aspekten und/oder Zusammenhängen und/oder Wirkungen die Rede ist, so gilt dies gleichermaßen für die erfindungsgemäße Scheibeneinheit.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Fig. 1 zeigt in einer perspektivischen Explosionsansicht eine Ausführungsform einer erfindungsgemäßen Scheibeneinheit.

Fig. 2 zeigt in einer perspektivischen Ansicht einen Ausschnitt der erfindungsgemäßen Scheibeneinheit.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Scheibeneinheit und das Verfahren hierfür ausgestaltet sein können und stellen keine abschließende Begrenzung dar.

Die Fig. 1 zeigt in einer perspektivischen Explosionsansicht eine Ausführungsform der erfindungsgemäßen Scheibeneinheit 10 und die Fig. 2 zeigt in einer perspektivischen Ansicht einen Ausschnitt der Scheibeneinheit 10. Die Scheibeneinheit 10 umfasst eine aus vier Profilen 14 gebildete Rahmenkonstruktion 12, die normalerweise in Winkeln von 90° aneinander grenzen und miteinander verbunden sind. In der Praxis sind jedoch auch andere Scheibenvarianten denkbar, bei denen die Scheibenrahmen keinen rechteckförmigen oder quadratischen Grundriss aufweisen. Die Erfindung ist auf solche abweichenden Formen und Varianten in gleicher Weise anwendbar.

Weiter umfasst die Scheibeneinheit 10 wenigstens zwei äußere Scheiben 16, 16' und wenigstens eine mittlere Scheibe 18, welche an und/oder mit der Rahmenkonstruktion 12 bzw. an den Profilen 14 befestigt sind. Die wenigstens zwei äußeren Scheiben 16, 16' und die mittlere Scheibe 18 sind insbesondere transparent ausgebildet, wodurch es sich bei der Scheibeneinheit 10 insbesondere um ein Gebäudefenster handeln kann.

Die wenigstens zwei äußeren Scheiben 16, 16' sind jeweils in einem Rahmen 38, 38' angeordnet und über die Rahmen 38, 38' an den Profilen 14 beispielsweise mittels einer Klebverbindung befestigt.

Weiter umfasst die Scheibeneinheit 10 wenigstens ein Funktionselement 20 zur Beleuchtung der wenigstens einen mittleren Scheibe 18, welches in wenigstens eine im Profil 14 bzw. in den Profilen 14 vorgesehene Kammer 24 eingesetzt ist. Die wenigstens eine Kammer 24 erstreckt sich vorzugsweise entlang der Längsrichtung des jeweiligen Profils 14.

Die Profile 14 sind jeweils mittels zumindest eines Verbindungselements 28 gekoppelt, wobei das zumindest eine Verbindungselement 28 jeweils derart in die Profile 14 eingreift, dass dadurch die Scheibeneinheit 10 hermetisch abgedichtet ist.

Das zumindest eine Verbindungselement 28 umfasst insbesondere an zumindest einer Stirnseite wenigstens eine Aussparung 30, welche mittels eines korrespondierenden Abdeckelements 32 verschließbar und/oder öffenbar ist. Über dieses Abdeckelement 32 ist jeweils das zumindest eine Verbindungselement 28 an der Stirnseite bzw. an dessen Seitenwand derart öffenbar, dass eine Wartung eines der Profile 14 oder Teilen davon einfach und kostengünstig möglich ist.

Das Abdeckelement 32 kann beispielsweise in Form einer Lasche oder eines Deckels oder dergleichen ausgebildet sein. Das Abdeckelement 32 ist korrespondierend zur wenigstens einen Aussparung 30 des zumindest einen Verbindungselements 28 ausgebildet.

Nach dem Wartungsvorgang ist die wenigstens eine Aussparung 30 mittels des korrespondierenden Abdeckelements 32 wieder verschließbar und bei Bedarf abdichtbar.

Weiter umfasst das zumindest eine Verbindungselement 28 jeweils ein Koppelelement 34, welches jeweils in die wenigstens eine Kammer 24 der Profile 14 eingreift, so dass das Verbindungselement 28 jeweils bündig an der jeweiligen Stirnseite des jeweiligen Profils 14 anliegt.

Die Profile 14 umfassen zumindest zwei weitere Kammern 26, 26', zwischen welchen eine Aufnahme für die wenigstens eine mittlere Scheibe 18 ausgebildet wird. Die zumindest zwei weiteren Kammern 26, 26' sind entlang der Längsrichtung des jeweiligen Profils 14 angeordnet und insbesondere parallel zueinander angeordnet. Insbesondere sind die zumindest zwei Kammern 26, 26' auf einer Innenfläche der Profile 14 angeordnet.

Das zumindest eine Verbindungselement 28 umfasst jeweils zumindest zwei weitere Koppelemente 36, 36', welche in die wenigstens zwei weiteren Kammern 26, 26' der Profile 14 eingreifen, so dass das zumindest eine Verbindungselement 28 jeweils bündig an einer Stirnseite des jeweiligen Profils 14 anliegt.

Die zumindest zwei weiteren Koppelelemente 36, 36' sind klammerartig ausgebildet. Dadurch lassen sich die zumindest zwei weiteren Koppelelemente 36, 36' des zumindest einen Verbindungselements 28 und die Profile 14 besonders einfach und kostengünstig miteinander verbinden. Diese Verbindung lässt sich während des Zusammenbaus der Rahmenkonstruktion 12 für Scheibenelemente nicht mehr lösen.

Die wenigstens eine Auspaarung 30 des zumindest einen Verbindungselements 28 ist fluchtend zur wenigstens einen Kammer für das wenigsten eine Funktionselement 20 angeordnet; d.h. das wenigstens eine Funktionselement 20 ist durch die Aussparung 30 hindurchführbar und zur Beleuchtung der wenigstens einen mittleren Scheibe 18 in die wenigstens eine Kammer 24 einsetzbar.

Die Innenfläche der Profile 14, insbesondere eine Innenfläche zwischen den wenigstens zwei weiteren Kammern 26, 26', ist zumindest teilweise transparent ausgebildet. Auf diese Weise wird die wenigstens eine mittlere Scheibe 18 durch das wenigstens eine Funktionselement 20 beleuchtet.

Die Wartung des wenigstens einen Funktionselements 20 erfolgt somit auf einfache Art und Weise, da lediglich die wenigstens eine Aussparung 30 geöffnet werden und damit das Abdeckelement 32 entfernt werden muss. Auf diese Weise ist das wenigstens eine Funktionselement 20 einfach und kostengünstig in die wenigstens eine Kammer 23 der Profile 14 einschiebbar oder herausschiebbar, ohne dass dabei die hermetische Abdichtung der Scheibeneinheit 10 verloren geht.

Bei dem wenigstens einen Funktionselement 20 handelt es sich insbesondere um eine Beleuchtungseinheit wie beispielsweise LED-Platine 22 oder dergleichen.

Im Abdeckelement 32 der wenigstens einen Aussparung 30 und/oder im zumindest einen Verbindungselement 28 und/oder im jeweiligen Profil 14 ist zumindest eine Öffnung vorgesehen, durch welche die Stromversorgung für das wenigstens eine Funktionselement 20 durchführbar ist. Sofern es erforderlich ist, kann diese Öffnung ebenfalls mittels eines entsprechenden Dichtungsmittels abgedichtet werden. Hierfür eignen sich u.a. Dichtmassen, bspw. in Form von Butyl.

Insbesondere ist zumindest ein Profil 14 an zumindest einer Außenseite zerklüftet aufgebaut, um deren Oberfläche für die optimale Ableitung von Wärme zu vergrößern.

Zusätzlich oder wahlweise ist zumindest eine Außenseite von zumindest einem Profil 14 ganz oder teilweise mit schwarzer Oberfläche ausgeführt, um den Wärmeübergangswiderstand zu minimieren und eine optimale Wärmeableitung zu ermöglichen.

In die zwischen den wenigstens zwei äußeren Scheiben 16, 16' und der wenigstens einen mittleren Scheibe 18 ausgebildeten Hohlräume ist zumindest ein Füllstoff, insbesondere ein Gas, eine Flüssigkeit und/oder ein Festkörper, wie zum Beispiel Trockenmittel, einfüllbar.

Die Verbindungselemente 28 bzw. die mehreren Profile 14 sind in derart ausgebildet, dass zumindest eine Dichtebene und/oder Abdichtung der wenigstens einen mittleren Scheibe 18 auch dann erhalten bleibt, wenn das Abdeckelement 32 der wenigstens einer Aussparung 30 des Verbindungselements 28 und damit eines Profils 14 geöffnet wird. Dazu wird eine dichte Verbindung zwischen zumindest einem Verbindungselement 28 und zumindest einem Profil 14 durch Aufbringen zumindest eines hier nicht dargestellten Dichtelements auf das Verbindungselement 28 hergestellt.

Insbesondere umfasst das zumindest eine Verbindungselement 28 zumindest eine (hier nicht dargestellte) Vertiefung, in welche zumindest ein Dichtelement einsetzbar ist, so dass jeweils zwischen dem Verbindungselement 28 und dem Profil 14 eine abdichtende und/oder dichtende Verbindung ausgebildet wird.

Die zumindest eine Vertiefung kann auf der dem Profil 14 zugewandten Seite des zumindest einen Verbindungselements 28 zugeordnet sein. Hierbei kann eine Abdichtung der Scheibeneinheit 10, insbesondere des jeweiligen Profils 14, von innen erfolgen. Alternativ kann die zumindest eine Vertiefung auch auf der dem Profil 14 abgewandten Seite des zumindest einen Verbindungselement 28 zugeordnet sein, so dass dabei eine Abdichtung der Scheibeneinheit 10, insbesondere des jeweiligen Profils 14, von außen erfolgt.

Das zumindest eine Dichtelement ist insbesondere durch eine Dichtmasse wie beispielsweise Butyl ausgebildet.

Damit ist die Wartung zumindest eines der mehreren Profile 14 oder Teile davon möglich, ohne den Dichtbereich der wenigstens einen mittleren Scheibe 18 und/oder der Hohlräume zu öffnen, zu zerstören oder zu durchdringen. Infolgedessen ist eine einfache und kostengünstige Wartung möglich.

Weiter ist das Abdeckelement 32 der wenigstens einen Auspaarung 30 des Verbindungselements 28 derartig ausgebildet, dass dieses die Profile 14 hermetisch abdichtet.

Die Ausführungsformen, Beispiele und Varianten der vorhergehenden Absätze, die Ansprüche oder die folgende Beschreibung und die Figuren, einschließlich ihrer verschiedenen Ansichten oder jeweiligen individuellen Merkmale, können unabhängig voneinander oder in beliebiger Kombination verwendet werden. Merkmale, die in Verbindung mit einer Ausführungsform beschrieben werden, sind für alle Ausführungsformen anwendbar, sofern die Merkmale nicht unvereinbar sind.

Wenn auch im Zusammenhang der Figuren generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen der Scheibenkonstruktion und/oder Teilen der Vorrichtung oder anderer gezeichneter Elemente in irgendeiner Weise in seinem Verständnis beeinträchtigt wäre. Die Figuren ermöglichen es dem Fachmann als Leser somit, anhand der konkreter erläuterten Umsetzungen des erfindungsgemäßen Verfahrens und der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Scheibeneinheit
- 12: Rahmenkonstruktion
- 14: Profil
- 16: äußere Scheibe
- 16': äußere Scheibe
- 18: mittlere Scheibe
- 20: Funktionselement
- 22: LED-Platine
- 24: Kammer
- 26: Weitere Kammer
- 26': Weitere Kammer
- 28: Verbindungselement
- 30: Aussparung
- 32: Abdeckelement
- 34: Koppelement
- 36: weiteres Koppelelement
- 36': weiteres Koppelelement
- 38: Rahmen
- 38': Rahmen

## Patentansprüche

1. Scheibeneinheit (10) umfassend
- eine aus mehreren Profilen (14) gebildete Rahmenkonstruktion (12),
- wenigstens zwei äußere Scheiben (16, 16') und wenigstens eine mittlere Scheibe (18), wobei die Scheiben jeweils an und/oder mit der Rahmenkonstruktion (12) verbunden und/oder befestigt sind,
- wenigstens ein Funktionselement (20) zur Beleuchtung der wenigstens einen mittleren Scheibe (18), welches in wenigstens eine in die Profile (14) vorgesehene Kammer (24) eingesetzt ist,
wobei vorgesehen ist, dass die mehreren Profile (14) mittels zumindest eines Verbindungselements (28) miteinander gekoppelt sind, wobei das zumindest eine Verbindungselement (28) jeweils derart in die Profile (14) eingreift, so dass die Scheibeneinheit (10) hermetisch abgedichtet ist, und das zumindest eine Verbindungselement (28) an zumindest einer Stirnseite wenigstens eine Aussparung (30) und ein korrespondierendes Abdeckelement (32) umfasst, wobei die Aussparung (30) mittels des korrespondierenden Abdeckelements (32) verschließbar und/oder öffenbar ist, wobei die wenigstens eine Aussparung (30) des zumindest einen Verbindungselements (28) fluchtend zur wenigstens einen Kammer für das wenigstens eine Funktionselement (20) angeordnet ist, wobei das wenigstens eine Funktionselement (20) durch die Aussparung (30) hindurchführbar und zur Beleuchtung der wenigstens einen mittleren Scheibe (18) in die wenigstens eine Kammer (24) einsetzbar ist.

2. Scheibeneinheit nach Anspruch 1, bei welcher das Profil (14) jeweils zumindest zwei weitere Kammern (26, 26') umfasst, welche parallel und/oder entlang der Längsrichtung des jeweiligen Profils (14) angeordnet sind.

3. Scheibeneinheit nach Anspruch 1 oder 2, bei welcher das zumindest eine Verbindungselement (28) jeweils ein Koppelelement (34) umfasst, welches jeweils in die wenigstens eine Kammer (24) des jeweiligen Profils (14) eingreift, so dass das zumindest eine Verbindungselement (28) jeweils bündig an der jeweiligen Stirnseite des jeweiligen Profils (14) anliegt.

4. Scheibeneinheit nach einem der vorherigen Ansprüche, bei welche das zumindest eine Verbindungselement (28) jeweils zumindest zwei weitere Koppelemente (36, 36') umfasst, welche in die wenigstens zwei weiteren Kammern (26, 26') eingreifen, so dass das Verbindungselement (28) jeweils bündig an der jeweiligen Stirnseite des jeweiligen Profils (14) anliegt.

5. Scheibeneinheit nach Anspruch 4, bei welcher die zumindest zwei Koppelelemente (36, 36') klammer-, wellen- oder federartig ausgebildet sind.

6. Scheibeneinheit nach einem der vorherigen Ansprüche, bei welcher jeweils eine Innenfläche des Profils (14), insbesondere eine Innenfläche zwischen den wenigstens zwei weiteren Kammern (26, 26'), zumindest teilweise transparent ausgebildet ist.

7. Scheibeneinheit nach einem der vorherigen Ansprüche, bei welcher das zumindest eine Verbindungselement (28) zumindest eine Vertiefung umfasst, in welche zumindest ein Dichtelement einsetzbar ist, so dass jeweils zwischen dem Verbindungselement und dem Profil eine abdichtende und/oder dichtende Verbindung ausgebildet wird.

8. Verfahren zur Herstellung und/oder Bereitstellung einer Scheibeneinheit (10) zumindest umfassend die folgenden Schritte:
- Bereitstellen von mehreren Profilen (14),
- Verbinden und/oder Koppeln der mehreren Profile (14) mittels zumindest eines Verbindungselements (28), so dass eine Rahmenkonstruktion (12) ausgebildet wird, wobei zeitlich vor dem Ausbilden der Rahmenkonstruktion (12) wenigstens zwei äußere Scheiben (16, 16') und wenigstens eine mittleren Scheibe (18) mit und/oder an den Profilen (12) verbunden werden,
- Einsetzen wenigstens eines Funktionselements (20) zur Beleuchtung der wenigstens einen mittleren Scheibe (18) in wenigstens eine im Profil (14) vorgesehene Kammer (24),
- wobei vorgesehen ist, dass die Profile (14) jeweils derart mittels des zumindest einen Verbindungselements (28) gekoppelt werden, so dass die Scheibeneinheit (10) hermetisch abgedichtet wird und das zumindest eine Verbindungselement (28) an zumindest einer Stirnseite wenigstens eine Aussparung (30) und ein korrespondierendes Abdeckelement (32) umfasst, wobei die Aussparung (30) mittels des korrespondierenden Abdeckelements (32) verschlossen und/oder geöffnet werden kann, wobei die wenigstens eine Aussparung (30) des zumindest einen Verbindungselements (28) fluchtend zur wenigstens einen Kammer für das wenigstens eine Funktionselement (20) angeordnet ist, wobei das wenigstens eine Funktionselement (20) durch die Aussparung (30) hindurchgeführt und zur Beleuchtung der wenigstens einen mittleren Scheibe (18) in die wenigstens eine Kammer (24) eingesetzt wird.

9. Verfahren nach Anspruch 8, mittels welchem eine gemäß einem der Ansprüche 1 bis 7 ausgebildete Scheibeneinheit (10) hergestellt und/oder bereitgestellt wird.

## Claims

1. A pane unit (10), comprising
- a frame structure (12) formed from a plurality of profiles (14),
- at least two outer panes (16, 16') and at least one middle pane (18), wherein the panes are each connected and/or attached to the frame structure (12),
- at least one functional element (20) used for the illumination of the at least one middle pane (18), which functional element (20) is inserted into at least one chamber (24) provided in the profiles (14),
wherein it is provided that the plurality of profiles (14) are coupled with each other by means of at least one connection element (28), wherein the at least one connection element (28) in each case engages with the profiles (14) in such a manner that the pane unit (10) is hermetically sealed, and wherein the at least one connection element (28) comprises at least one recess (30) and a corresponding cover element (32) on at least one end face, wherein the recess (30) is closable and/or openable by means of the corresponding cover element (32), wherein the at least one recess (30) of the at least one connection element (28) is arranged aligned with the at least one chamber for the at least one functional element (20), wherein the at least one functional element (20) is passable through the recess (30) and insertable into the at least one chamber (24) in order to illuminate the at least one middle pane (18).

2. The pane unit according to claim 1, in which the profile (14) comprises in each case at least two further chambers (26, 26'), which are arranged parallel to and/or along the longitudinal direction of the particular profile (14).

3. The pane unit according to claim 1 or 2, in which the at least one connection element (28) in each case comprises one couple element (34), which in each case engages with the at least one chamber (24) of the particular profile (14) such that the at least one connection element (28) is in each case in flush contact with the particular end face of the particular profile (14).

4. The pane unit according to one of the previous claims, in which the at least one connection element (28) in each case comprises at least two further couple elements (36, 36'), which engage with the at least two further chambers (26, 26') such that the connection element (28) is in each case in flush contact with the particular end face of the particular profile (14).

5. The pane unit according to claim 4, in which the at least two couple elements (36, 36') are designed in a clip-like, rippled, or spring-like manner.

6. The pane unit according to one of the previous claims, in which in each case an inner surface of the profile (14), in particular, an inner surface between the at least two further chambers (26, 26'), is at least partly designed to be transparent.

7. The pane unit according to one of the previous claims, in which the at least one connection element (28) comprises at least one recess, into which at least one seal element is insertable such that a sealing and/or capping connection is formed in each case between the connection element and the profile.

8. A method used to produce and/or supply a pane unit (10), the method comprising at least the following steps:
- supplying of a plurality of profiles (14),
- connecting and/or coupling of the plurality of profiles (14) by means of at least one connection element (28) such that a frame structure (12) is formed, wherein, temporally before the frame structure (12) is formed, at least two outer panes (16, 16') and at least one middle pane (18) are connected and/or attached to the profiles (14),
- inserting of at least one functional element (20) into at least one chamber (24) provided in the profile (14) in order to illuminate the at least one middle pane (18),
- wherein it is provided that the profiles (14) are in each case coupled by means of the at least one connection element (28) in such a manner that the pane unit (10) is hermetically sealed, and wherein the at least one connection element (28) comprises at least one recess (30) and a corresponding cover element (32) on at least one end face, wherein the recess (30) can be closed and/or opened by means of the corresponding cover element (32), wherein the at least one recess (30) of the at least one connection element (28) is arranged aligned with the at least one chamber for the at least one functional element (20), wherein the at least one functional element (20) is passed through the recess (30) and inserted into the at least one chamber (24) in order to illuminate the at least one middle pane (18).

9. The method according to claim 8, by means of which a pane unit (10) designed according to one of the claims 1 to 7 is produced and/or supplied.

## Revendications

1. Ensemble vitré (10), comprenant
- une construction formant cadre (12) constituée de plusieurs profilés (14),
- au moins deux vitres extérieures (16, 16') et au moins une vitre médiane (18), lesdites vitres étant reliées et/ou fixées sur et/ou à ladite construction formant cadre (12),
- au moins un élément fonctionnel (20) destiné à éclairer ladite au moins une vitre médiane (18), inséré dans au moins une chambre (24) prévue dans les profilés (14),
étant prévu que lesdits plusieurs profilés (14) sont couplés les uns aux autres au moyen d'au moins un élément de liaison (28), ledit au moins un élément de liaison (28) s'engageant respectivement dans les profilés (14) de telle sorte que ledit ensemble vitré (10) soit hermétiquement scellé, et ledit au moins un élément de liaison (28) comprenant sur au moins une face frontale au moins une cavité (30) et un élément couvercle (32) correspondant, ladite cavité (30) pouvant être fermée et/ou ouverte au moyen dudit élément couvercle (32) correspondant, ladite au moins une cavité (30) dudit au moins un élément de liaison (28) étant agencée dans le prolongement de ladite au moins une chambre pour ledit au moins un élément fonctionnel (20), ledit au moins un élément fonctionnel (20) pouvant être passé au travers de la cavité (30) et mis en œuvre dans ladite au moins une chambre (24) pour éclairer ladite au moins une vitre médiane (18).

2. Ensemble vitré selon la revendication 1, dans lequel le profilé (14) comprend respectivement au moins deux autres chambres (26, 26') qui sont agencées à la parallèle et/ou le long du sens longitudinal du profilé (14) respectif.

3. Ensemble vitré selon la revendication 1 ou 2, dans lequel ledit au moins un élément de liaison (28) comprend respectivement un élément de couplage (34) qui s'engage respectivement dans ladite au moins une chambre (24) du profilé (14) respectif de telle sorte que ledit au moins un élément de liaison (28) soit accolé respectivement à fleur de la face frontale respective du profilé (14) respectif.

4. Ensemble vitré selon l'une quelconque des revendications précédentes, dans lequel ledit au moins un élément de liaison (28) comprend respectivement au moins deux autres éléments de couplage (36, 36') qui s'engagent respectivement dans lesdites au moins deux autres chambres (26, 26') de telle sorte que ledit élément de liaison (28) soit accolé respectivement à fleur de la face frontale respective du profilé (14) respectif.

5. Ensemble vitré selon la revendication 4, dans lequel lesdits au moins deux éléments de couplage (36, 36') sont réalisés sous forme de pinces, d'arbres ou de ressorts.

6. Ensemble vitré selon l'une quelconque des revendications précédentes, dans lequel une surface interne du profilé (14), notamment une surface interne entre lesdites deux autres chambres (26, 26'), est respectivement réalisée transparente, au moins partiellement.

7. Ensemble vitré selon l'une quelconque des revendications précédentes, dans lequel ledit au moins un élément de liaison (28) comprend au moins un renfoncement dans lequel au moins un élément d'étanchéité peut être mis en œuvre de telle sorte que soit réalisée une liaison de scellage hermétique et/ou d'étanchéité respectivement entre l'élément de liaison et le profilé.

8. Procédé de fabrication et/ou de fourniture d'un ensemble vitré (10) comprenant au moins les étapes suivantes :
- fourniture de plusieurs profilés (14),
- liaison et/ou couplage desdits plusieurs profilés (14) au moyen d'au moins un élément de liaison (28), de sorte qu'est réalisée une structure formant cadre (12), au moins deux autres vitres extérieures (16, 16') et au moins une vitre médiane (18) étant reliées aux et/ou sur les profilés (14), et ce temporellement avant que ne soit constituée la structure formant cadre (12),
- mise en œuvre d'au moins un élément fonctionnel (20) destiné à éclairer ladite au moins une vitre médiane (18) dans au moins une chambre (24) prévue dans le profilé (14),
- étant prévu que lesdits profilés (14) sont couplés respectivement au moyen dudit au moins un élément de liaison (28) de telle sorte que ledit ensemble vitré (10) soit hermétiquement scellé, et ledit au moins un élément de liaison (28) comprenant sur au moins une face frontale au moins une cavité (30) et un élément couvercle (32) correspondant, ladite cavité (30) pouvant être fermée et/ou ouverte au moyen dudit élément couvercle (32) correspondant, ladite au moins une cavité (30) dudit au moins un élément de liaison (28) étant agencée dans le prolongement de ladite au moins une chambre pour ledit au moins un élément fonctionnel (20), ledit au moins un élément fonctionnel (20) pouvant être passé au travers de la cavité (30) et mis en œuvre dans ladite au moins une chambre (24) pour éclairer ladite au moins une vitre médiane (18).

9. Procédé selon la revendication 8, au moyen duquel est fabriqué et/ou fourni un ensemble vitré (10) réalisé selon l'une quelconque des revendications 1 à 7.
